# DEMANDE DE BREVET EUROPEEN

(11) **EP 0 243 227 A1**
(43) Date de publication de la demande: **28.10.1987**
(21) Numéro de dépôt: 87400712.3
(22) Date de dépôt: 01.04.1987
(51) Int. Cl.: E04B 5/57, E04F 13/08

(54) **Dispositif de fixation de panneaux de revêtement de murs et de plafonds**

(30) Priorité: 22.04.1986 FR 8605814
(71) Demandeur: Société de Fabrication S.F.P., F-64000 PAU (FR)
(72) Inventeur: Jouanet, Daniel, F-64110 Jurancon (FR)
(74) Mandataire: Epstein, Henri

(57) **Abrégé**

Dispositif se fixant sur un support fixe muni de fente longitudinale et consistant en un profilé longitudinal à pan droit (1), dont un bord longitudinal est muni d'au moins un bossage (2) ou d'une nervure longitudinale destinée à pénétrer et à être retenue dans la fente du support fixe. Le bord longitudinal (6) opposé au bord muni de bossage (2) est plié pour servir de moyens de retenue du panneau de revêtement.

Le bord longitudinal peut présenter un pliage à angle droit interrompu par des languettes (4) espacées dressées dans le plan du pan droit (1) du profilé et dont chacune est munie d'au moins un bossage (2) ou d'une nervure longitudinale.

A la partie intermédiaire du pan droit (1) est fixée une bande parallèle (8) au bord plié (6), la bande pliée (8) et le bord plié (6) formant entre eux une fente d'insertion pour le bord du panneau.

## Description

La présente invention concerne un dispositif de fixation des panneaux de revêtement de murs et de plafonds sur un support fixé aux murs, à la charpente ou au plafond existant, lequel support est muni d'une fente élastique longitudinale.

De tels panneaux décoratifs ou isolants peuvent être constitués par des plaques métalliques, en bois, en matières cellulosiques ou plastiques, en fibres agglomérées, en mousse plastiques ou par des stratifiés genre formica.

Le profilé servant de support doit permettre une fixation rapide et démontable, grâce à la fente longiligne centrale dans laquelle vient s'insérer le dispositif de fixation.

Selon une réalisation connue, notamment du certificat d'utilité n^{o} 2517722 au nom de la déposante, le panneau est maintenu à l'aide de plusieurs clips en forme de plaquettes profilées comportant à leur rebords des languettes munies de bossage.

La présente invention a pour l'objet un autre dispositif du genre précité ayant la forme d'un profilé longitudinal maintenant en position le panneau tout au long de ses côtés. Un tel dispositif assure un meilleur support du panneau, empêche son gauchissement et présente une grande variété de modes d'assemblage.

Le dispositif de fixation sur un support fixe d'une structure munie d'une fente longitudinale des panneaux de revêtement de murs et de plafonds, supportant lesdits panneaux sur toute la longueur de leurs côtés selon l'invention est caractérisé en ce qu'il consiste en un profilé longitudinal à pan droit, dont un bord longitudinal est muni d'au moins un bossage ou d'une nervure longitudinale destinée à pénétrer et à être retenue dans la fente du support fixe de la structure, un bord longitudinal opposé au bord muni de bossages ou nervures est plié à angle droit pour constituer le support sur lequel prend appui le bord entier du panneau de revêtement.

Conformément à une forme de réalisation particulièrement avantageuse, ledit bord longitudinal présente un pliage à angle droit interrompu par des languettes espacées dressées dans le plan du pan droit du profilé et dont chacune est munie d'au moins un bossage ou d'une nervure longitudinale.

En plus de moyens de retenue du panneau, le profilé est muni de moyens de calage dudit panneau, lesquels moyens peuvent consister en une bande parallèle au bord plié servant de retenue du panneau, la bande parallèle et le bord plié formant entre eux une fente pour l'insertion du bord du panneau.

Selon une variante, ladite bande porte des griffes espacées.

Selon une autre variante, les moyens de calage consistent en des découpes protiquées dans le pan droit du profilé et rabattues du même côté que le bord plié servant de moyen de retenue du panneau.

L'assemblage à angle droit des deux profilés s'opère par l'insertion d'une équerre dans l'espace ménagé entre le bord longitudinal interrompu par des languettes et la bande parallèle.

Lorsque le panneau se présente sous la forme d'un panneau en matière mousse, poreuse ou agglomérée, le profilé ne comporte qu'un pan droit dont le bord est muni de bossages ou des nervures, ledit pan droit portant dans la partie intermédiaire de sa hauteur une bande longitudinale destinée à être insérée dans une fente dont est muni le côté du panneau dans la partie intermédiaire de son épaisseur.

D'autres particularités de l'invention apparaitront à la lumière de de la description de plusieurs modes de réalisation du dispositif selon l'invention présentés à titre d'exemples et illustrés par des dessins, dont
la figure 1 présente une vue en perspective du support connu destiné à être fixé au mur ou au plafond,
les figures 2 à 6 présentent des vues en perspective de modèles du dispositif selon l'invention,
la figure 7 présente une vue en perpective d'une forme de réalisation particulière des moyens de calage,
les figures 8a et 8b, respectivement 9a et 9b, présentent des formes de réalisation particulières du profilé ainsi que leur assemblage,
la figure 10 présente vue de côté une forme de réalistion du dispositif de fixation de panneaux en matière agglomérée ou en matière plastique.

Le support de structure 10 (figure 1) en forme de T, susceptible d'être fixé par des moyens appropriés au mur ou au plafond est muni sur toute sa longueur d'une fente 11, dont le retrécissement de section à l'entrée permet l'introduction et la retenue par pincement d'une languette munie de bossage ou de nervure.

Le dispositif de fixation est un profilé longitudinal à pan droit 1.

Le bord supérieur de ce pan 1 est muni, soit d'un ou de plusieurs bossages 2 (figures 2,3 et 4), soit d'une nervure longitudinale 3 (figures 5 et 6).

Les bossages ou les nervures peuvent être présentes soit sur le pan droit continu 1, soit sur des languettes 4. De telles languettes 4 résultent du découpage pratiqué sur le bord supérieur du pan droit 1, suivi du rabattement à angle droit de ce bord supérieur formant un pli 5. Ainsi, ce bord rabattu est interrompu par endroits par lesdites languettes.

Le rétrécissement de section à l'entrée de la fente 11 du support 10 permet l'introduction et la retenue par pincement du bord du pan droit 1 du profilé ou des languettes en saillie sur ce bord, les deux étant munis soit de bossages 2 soit de nervures 3.

Les moyens de retenue des panneaux de revêtement sont constitués, dans le cas de figures 2 à 9, par des bords longitudinaux opposés aux bords munis de bossages ou de nervures et qui sont pliés, soit à angle droit (repère 6, figures 2 à 7), soit selon un profil varié 7 (figures 8a et 9a). L'assemblage de panneaux utilisant les dispositifs à bord longitudinal de profil varié permet une variation d'effets optiques, comme représentés sur les figures 8b et 9b.

Le dispositif de fixation selon l'invention comporte également des moyens de calage de panneaux sous forme d'une bande longitudinale 8 fixée à angle droit au pan droit 1 du profilé dans la partie intermédiaire de sa hauteur. Cette bande 8 peut être munie de griffes 9 destinées à améliorer l'effet de calage.

Par ailleurs, l'espace formée entre la bande 8 et le bord supérieur replié 5 interrompu par des languettes 4 sert à l'insertion des équerres pour l'assemblage à angle droit des profilés, de façon à former un cadre rectangulaire à l'intérieur duquel est logé le panneau.

Le calage de panneaux peut également être atteint par des découpes 12 de forme variée (figure 7) pratiquées dans le pan droit 1 du profilé et rabattues à l'intérieur du profilé.

A la figure 10, est représenté un panneau en matière agglomérée 13 fixé au moyen du dispositif selon l'invention dont le profilé ne comporte qu'un pan droit 1 muni à son bord de nervure longitudinale 3. Ledit dispositif présente dans la partie intermédiaire de sa hauteur une bande 8 fixée à angle droit audit pan droit 1, laquelle bande s'insère dans une fente dont est muni le bord du panneau dans la partie intermédiaire de son épaisseur.

Le dispositif de fixation selon l'invention est d'une grande simplicité d'exécution au moyen de n'importe quelle installation de fabrication de profilés.

Il peut être réalisé, par exemple, à partir d'un flan de tôle métallique, par exemple un feuillard en acier, acier inoxydable ou en aluminium, sur une presse automatique de découpage et de pliage. La bande longitudinale 8 peut être rapportée par soudure.

Ce dispositif peut être également réalisé en matière plastique, telle que polychlorure de vinyle, ou en aluminium au moyen d'une extrudeuse à filière.

## Revendications

1. Dispositif de fixation sur un support fixe (10) d'une structure munie de fente (11) longitudinale des panneaux de revêtement de murs et de plafonds supportant lesdits panneaux sur toute la longueur de leurs côtés, caractérisé en ce qu'il consiste en un profilé longitudinal à pan droit (1) dont le bord longitudinal 4 est muni de bossages (2) ou de nervures longitudinales (3) destinés à pénétrer et à être retenus dans la fente (11) du support fixe (10) de la structure, un bord longidudinal (6) opposé au bord muni de bossages ou de nervures est plié à angle droit pour constituer le support sur lequel prend appui le bord entier du panneau de revêtement.

2. Dispositif selon la revendication 1, caractérisé en ce que ledit bord longitudinal présente un pliage à angle droit (5) interrompu par des languettes (4) espacées dressées dans le plan du pan droit 1 du profilé et dont chacune est munie d'au moins un bossage (2) ou d'une nervure longitudinale (3).

3. Dispositif selon la revendication 1 ou 2, caractérisé en ce que le profilé est muni, en plus de moyens de support du panneau, de moyens de calage dudit panneau, lesquels moyens consistent en une bande parallèle (8) au bord plié (6), la bande parallèle (8) et le bord plié (6) formant entre eux une fente d'insertion pour le bord du panneau.

4. Dispositif de fixation selon la revendication 3, caractérisé en ce que l'assemblage à angle droit des deux profilés s'opère par l'insertion d'une équerre dans l'espace ménagé entre le bord longitudinal (5) interrompu par des languettes (4) et la bande parallèle (8).
